# EUROPÄISCHE PATENTSCHRIFT

(11) **EP 1 506 837 B1**
(45) Veröffentlichungstag und Bekanntmachung des Hinweises auf die Patenterteilung: **28.02.2007**
(21) Anmeldenummer: 04017800.6
(22) Anmeldetag: 28.07.2004
(51) Int. Cl.: B24B 21/02

(54) **Maschine zur Bandschleifbearbeitung von Werkstückoberflächen eines Werkstücks**
Belt grinding machine for surface grinding of a work piece
Machine à poncer à bande de la surface d'une piece

(30) Priorität: 15.08.2003 DE 10338269; 26.09.2003 DE 10346202
(43) Veröffentlichungstag der Anmeldung: 16.02.2005
(73) Patentinhaber: Supfina Grieshaber GmbH & Co. KG, 77709 Wolfach (DE)
(72) Erfinder: Keller, Wolfram, 77933 Lahr (DE)
(74) Vertreter: Dreiss, Fuhlendorf, Steimle & Becker

(56) Entgegenhaltungen:
- DE-A- 10 041 925
- DE-B- 1 107 115
- DE-C- 4 414 958
- DE-C- 19 650 155

## Beschreibung

Die Erfindung betrifft eine Maschine zur Bandschleifbearbeitung von Werkstückoberflächen eines Werkstücks, mit einer Aufnahmevorrichtung für ein umlaufendes Schleifband, sowie ein Verfahren dazu.

Mit den bekannten Maschinen zur Bandschleifbearbeitung von Werkstücken können im Maschinenbau übliche, gute Oberflächenqualitäten erzielt werden. Jedoch besteht der Bedarf, die Oberflächenqualität von Werkstücken weiter verbessern zu können und die Bearbeitungszeiten zur Oberflächenbearbeitung zu verringern.

Aus der DE 11 07 115 B ist eine eingangs genannte Vorrichtung zum Schleifen von Rohren bekannt, bei der das zu schleifende Rohr gedreht wird und bei der die Aufnahmevorrichtung und das Schleifband um eine zur Rotationsachse des Werkstücks senkrechte Achse verschwenkbar sind. Bei dieser Vorrichtung wird das Schleifband mit Hilfe einer Kontaktscheibe gegen das zu schleifende Rohr gedrückt. Die Kontaktscheibe weist eine hyperbolische Ausnehmung auf, in der das zu schleifende Rohr abschnittsweise aufgenommen ist. Durch die hyperbolische Ausnehmung bedingt entsteht zwischen dieser und dem zu schleifenden Rohr eine Schliffkurve. Damit diese möglichst lang ist, werden Kontaktscheibe und Schleifband schräg zum zu schleifenden Rohr angestellt. Die maximale Länge der Schliffkurve ist durch den Krümmungsradius der hyperbolischen Ausnehmung und durch den Radius des zu schleifenden Rohrs bestimmt. Während des Schleifvorgangs wird das Rohr - der Rotationsbewegung überlagert - entlang seiner Rotationsachse verschoben, um eine optisch glatte Oberfläche zu erzielen.

Aus der DE 196 50 155 C1 ist eine Messeinrichtung bekannt, mit der die Rundheit eines Werkstücks gemessen werden kann. Die Messeinrichtung kann für eine Bewegungsübertragung auf zwei Messkörper um eine zur Längsachse des Werkstücks senkrechte Achse verschwenkbar sein.

Aus der DE 100 41 925 A1 ist ein Schleifverfahren bekannt, mit dem ebene Werkstücke schleifend bearbeitet werden können.

Ausgehend von der DE 11 07 115 B liegt der vorliegenden Erfindung die Aufgabe zugrunde, eine Maschine zur Bandschleifbearbeitung von Werkstückoberflächen eines Werkstücks zu schaffen, mit der höchste Oberflächenqualitäten bei kurzen Bearbeitungsdauern ermöglicht sind.

Diese Aufgabe wird mit der Aufnahmevorrichtung (6) gemäß Anspruch 1 gelöst.

Hierdurch können Oberflächenqualitäten erzeugt werden, die höchsten Ansprüchen genügen. Eine Verbesserung der Oberflächenqualität wird sowohl bei Verwendung von schleifend wirkenden Schleifbändern als auch bei Verwendung von finishend wirkenden Schleifbändern erzielt. Letztere können auch als Finishband bezeichnet werden.

Maschinen zur Bandschleifbearbeitung von Werkstückoberflächen eines Werkstücks, mit einer Aufnahmevorrichtung für ein umlaufendes Schleifband, wobei die Aufnahmevorrichtung entlang eines gradlinigen Verfahrweg parallel zu einer zu bearbeitenden Werkstückoberfläche verfahrbar ist, werden bevorzugt für längliche Werkstücke wie Achsen oder Walzen eingesetzt. Um die Werkstücke entlang ihrer gesamten Länge bearbeiten zu können, wird das Schleifband parallel zu einer zu bearbeitenden Werkstückoberfläche verfahren. Das Schleifband ist in einer Aufnahmevorrichtung aufgenommen, in oder an der das Schleifband geführt ist. Die Aufnahmevorrichtung wird auch als "Kassette" bezeichnet. Unter Aufnahmevorrichtung soll hier jedes zur Lagerung eines umlaufenden Schleifbands geeignete Trägerteil verstanden werden.

Durch die Verschwenkbarkeit des Schleifbands relativ zu der zu bearbeitenden Werkstückoberfläche kann das umlaufende Schleifband verschiedene Lagen relativ zum Verfahrweg des Schleifbands einnehmen. Zwischen Laufrichtung des Schleifbands und dem Verfahrweg des Schleifbands kann ein Winkel eingeschlossen sein, der so einstellbar ist, dass er von einem rechten Winkel abweicht. Hierdurch kann die Fläche, mit der das Schleifband an dem zu bearbeitenden Werkstück anliegt, beeinflusst und außerdem eine für viele Anwendungsfälle gewünschte Kreuzschliffstruktur erzeugt werden. Hierauf wird später noch detaillierter Bezug genommen.

Durch den rotierenden Antrieb des Werkstücks kann der Relativbewegung zwischen Schleifband und Werkstück eine Rotationsbewegung des Werkstücks überlagert werden. Hierdurch können besonders gute Oberflächenqualitäten erzielt werden.

Es ist ein Antrieb vorgesehen, mit dem die Aufnahmevorrichtung verschwenkbar ist. Hierdurch ist ein manueller Eingriff oder ein manuelles Einrichten für das Verschwenken der Aufnahmevorrichtung mit dem Schleifband nicht notwendig, und die Verschwenkung kann durch eine geeignete Ansteuerung des Antriebs durchgeführt werden. Selbstverständlich kann diese Ansteuerung auch erfolgen, während die Aufnahmevorrichtung und das Schleifband entlang des Verfahrwegs bewegt werden.

Besonders gute Oberflächenqualitäten können erzielt werden, wenn die Bandschleifbearbeitung durch Einstellung des Anstellwinkels des Schleifbands und/oder der Bewegungsgeschwindigkeit der Aufnahmevorrichtung und/oder der Bewegungsgeschwindigkeit des Werkstücks und/oder der Umlaufgeschwindigkeit des Werkstücks beeinflussbar ist.

Besonders vorteilhaft ist es, wenn die Aufnahmevorrichtung und das Schleifband während der Bewegung entlang des Verfahrwegs verschwenkbar sind. Dies bedeutet, dass der Winkel zwischen Laufrichtung des Schleifbands und dem Verfahrweg während der Bewegung entlang des Verfahrwegs nicht konstant sein muss. Vielmehr können Laufrichtung des Schleifbands und Verfahrweg während der Bewegung entlang des Verfahrwegs unterschiedliche Winkel miteinander einschließen. Dies erlaubt eine besonders flexible Oberflächenbearbeitung von Werkstücken. Insbesondere bei Werkstücken, die nicht entlang ihrer gesamten Länge gleichmäßig bearbeitet werden, sondern beispielsweise in einem zentrischen Bereich ballig ausgebildet sein sollen, kann durch die Verschwenkbarkeit der Aufnahmevorrichtung und des Schleifbands während der Bewegung entlang des Verfahrwegs eine solche ungleichförmige Bearbeitung durchgeführt werden.

Die Aufnahmevorrichtung kann mittels eines Schwenklagers schwenkbar gelagert sein. Dieses Lager ermöglicht es, das Schleifband in oder an seiner Aufnahmevorrichtung relativ zum zu bearbeitenden Werkstück zu orientieren. Vorzugsweise ist das Schwenklager aus einer Mittellage heraus in zueinander entgegengesetzte Schwenkrichtungen um die im Wesentlichen senkrecht zum Verfahrweg angeordnete Achse verschwenkbar. Es liegt jedoch auch im Rahmen der Erfindung, wenn die Aufnahmevorrichtung um 360° oder mehr drehbar ist. In diesem Fall könnte das Schwenklager auch als Drehlager bezeichnet werden.

Die Schwenkachse des Schwenklagers kann die Rotationsachse des Werkstücks schneiden oder windschief zu ihr verlaufen. Bei sich schneidender Anordnung von Schwenkachse und Rotationsachse kann das Schleifband um den Mittelpunkt der Kontaktfläche zum Werkstück verschwenkt werden, so dass die Einstellbarkeit des Schleifbands relativ zur Verfahrrichtung der Maschine um den Mittelpunkt der Kontaktfläche herum erfolgen kann. Bei windschiefer Anordnung von Schwenkachse und Rotationsachse kann das Schleifband beispielsweise an einem vom Werkstück entfernten Ort verschwenkt und danach in Kontaktlage mit dem Werkstück gebracht werden.

Das Schwenklager kann in die Aufnahmevorrichtung integriert sein oder auch außerhalb der Aufnahmevorrichtung vorgesehen sein. Dies bedeutet, dass die Aufnahmevorrichtung mit dem Schleifband "um sich selbst herum" schwenkbar sein kann oder um eine Schwenkachse, um die die Aufnahmevorrichtung zusammen mit dem Schleifband in Form eines Bogens oder Bogenabschnitts schwenkbar ist.

Die Aufnahmevorrichtung kann innerhalb eines Winkels von 180° stufenlos verstellbar sein. Somit kann der Winkel zwischen Laufrichtung des Schleifbands und Verfahrweg innerhalb des genannten Winkels beliebig eingestellt werden, so dass die Orientierung der Schleifspuren auf der Oberfläche des Werkstücks beliebig bestimmbar ist.

Vorteilhafterweise ist der Winkel symmetrisch, bspw. um ± 45° zum Verfahrweg einstellbar. Jedoch kann die Aufnahmevorrichtung aus einer Mittellage heraus bspw. um bis zu 90° verschwenkt werden, so dass das Schleifband beliebig zum Werkstück anstellbar ist.

Die Aufnahmevorrichtung kann ein Kontaktelement aufweisen, dass das Schleifband in Richtung auf die zu bearbeitende Werkstückoberfläche des Werkstücks drückt. Dieses Kontaktelement kann beispielsweise als Rolle oder Stempel ausgebildet sein und in sich in einem gewissen Maße nachgiebig sein. Das Kontaktelement kann auch starr ausgebildet sein.

Das Kontaktelement kann auch an einer Wippe gelagert sein, so dass das Kontaktelement in seiner Lage relativ zur zu bearbeitenden Werkstückoberfläche einstellbar und/oder anpassbar ist. Es ist auch möglich, über Kontaktelement und Wippe Tast- und/oder Schaltelemente zu betätigen, so dass beispielsweise eine Erfassung des Durchmessers des zu bearbeitenden Werkstücks möglich ist.

Vorteilhafterweise ist auch der Anpressdruck des Kontaktelements einstellbar. Der Anpressdruck kann hierdurch unabhängig von dem durch das Gewicht der Aufnahmevorrichtung bedingten Anpressdruck gewählt werden und die Rate, mit der Material von einer Werkstückoberfläche abgetragen wird, eingestellt werden. Die Einstellung des Anpressdrucks kann beispielsweise über pneumatisch und/oder hydraulisch betätigbare Zylinder erfolgen.

Nach einer weiteren vorteilhaften Ausführungsform ist die Lage und/oder Position der Kontaktstelle von Schleifband und Werkstück einstellbar. Insbesondere ist es vorteilhaft, wenn die Aufnahmevorrichtung in Umfangsrichtung um eine Werkstückachse des Werkstücks herum positionierbar ist. Hierdurch kann das Werkstück aus verschiedenen Lagen der Aufnahmevorrichtung bearbeitet werden.

Die Erfindung betrifft auch ein Verfahren zum Betrieb einer Maschine zur Bandschleifbearbeitung von Werkstückoberflächen eines Werkstücks gemäß den Ansprüchen 18 und 19.

Erfindungsgemäß wird der Schwenkwinkel der Aufnahmevorrichtung entlang des Verfahrweges und/oder an den Endpunkten des Verfahrweges verändert. Bei Veränderung des Schwenkwinkels an den Endpunkten des Verfahrweges kann eine Kreuzschliffstruktur auf der Oberfläche des zu bearbeitenden Werkstücks erzeugt werden. Bei Änderung des Schwenkwinkels entlang des Verfahrwegs, d.h. zwischen den Endpunkten des Verfahrwegs, kann das Werkstück entlang seiner Länge verschiedenartig bearbeitet werden, so dass beispielsweise eine leicht ballig ausgebildete Walze herstellbar ist.

Die erfindungsgemäße Maschine kann auch derart betrieben werden, dass in einem ersten Schritt die Aufnahmevorrichtung in einer ersten Richtung entlang des Werkstücks verfahren wird, in einem zweiten Schritt die Aufnahmevorrichtung in einer zur ersten Richtung entgegengesetzten zweiten Richtung verfahren wird, wobei während des ersten und des zweiten Schritts das Werkstück mittels des Schleifbands bearbeitet wird und die Schwenkwinkel der Aufnahmevorrichtung während des ersten und zweiten Schritts voneinander unterschiedlich eingestellt werden. Somit können auch Kreuzschliffstrukturen erzeugt werden, die nicht symmetrisch zur Längs- und/oder Rotationsachse des Werkstücks angeordnet sind. Die Bearbeitüngsspuren, die durch den genannten ersten Schritt erzeugt worden sind, können einen anderen Winkel mit der Längsrotationsachse des Werkstücks einschließen als die Bearbeitungsspuren, die während des genannten zweiten Schritts erzeugt worden sind.

Die genannten Verfahrbewegungen können auch in einer ersten Richtung oder in zwei zueinander entgegengesetzten Richtungen wiederholt werden, wobei jeweils unterschiedliche oder abwechselnd voneinander verschiedene Schwenkwinkel eingestellt werden können. Beispielsweise können Laufrichtung des Schleifbandes und Verfahrweg zunächst einen Winkel von 60°, dann einen Winkel von 30° und anschließend wieder einen Winkel von 60° zueinander einnehmen.

Die Veränderung des Schwenkwinkels kann erfolgen, während das Schleifband in Kontakt mit dem Werkstück steht und/oder während das Schleifband von dem Werkstück beabstandet ist.

Die Einstellung des Schwenkwinkels kann auch in Abhängigkeit der Verfahrgeschwindigkeit der Aufnahmevorrichtung und/oder der Rotationsgeschwindigkeit des Werkstücks erfolgen. Die Auswahl der einzelnen Parameter kann durch in Rechner- oder Steuereinheiten hinterlegten Algorithmen unterstützt und/oder automatisiert werden.

Weitere vorteilhafte Ausgestaltungen und Einzelheiten der Erfindung sind der folgenden Beschreibung zu entnehmen, in der die Erfindung anhand des in der Zeichnung dargestellten Ausführungsbeispiels näher beschrieben und erläutert ist.
Es zeigen:
- Figur 1: eine perspektivische Ansicht einer erfindungsgemäßen Maschine zur Bandschleifbearbeitung von Werkstückoberflächen eines Werkstücks; und
- Figur 2: eine Seitenansicht der in Figur 1 dargestellten Maschine.

In Figur 1 ist eine Maschine 2 zur Bandschleifbearbeitung von Werkstückoberflächen eines Werkstücks 4 dargestellt.
Das Werkstück 4 ist als Walze ausgebildet.

Die Maschine 2 weist eine Aufnahmevorrichtung 6 auf, in der ein Schleifband 8 (in Figur 1 nicht und in Figur 2 andeutungsweise dargestellt) aufgenommen ist.

Die Maschine 2 kann entlang eines in Figur 1 mit dem Bezugszeichen 10 bezeichneten Verfahrwegs mit Hilfe eines (nicht dargestellten) Antriebs verfahren werden. Die Aufnahmevorrichtung 6 ist um eine senkrecht zum Verfahrweg 10 angeordnete Schwenkachse 12 schwenkbar.

Die Maschine 2 weist einen Support 14 auf, auf dem ein Vertikalträger 16 angeordnet ist, an dem ein Trägerantrieb 18 befestigt ist. An dem Vertikalträger 16 ist ferner ein verschiebbar gelagerter Schlitten 19 angeordnet. An diesem ist ein Horizontalträger 20 gelagert. Mit Hilfe des Trägerantriebs 18 kann der Schlitten 19 in mit 22 bezeichneter Y-Achsenrichtung und/oder der Horizontalträger 20 in mit 24 bezeichneter X-Achsenrichtung verfahren werden.

An dem Horizontalträger 20 ist ein Abstandselement 26 vorgesehen, der mit einer Schwenklagereinheit 28 verbunden ist. An der Schwenklagereinheit 28 ist ein Schwenkantrieb 30 vorgesehen, der zum Antrieb der Schwenklagereinheit 28 dient. Die Schwenklagereinheit 28 wirkt mit der Aufnahmevorrichtung 6 zusammen. Dies wird im Folgenden mit Bezug auf Figur 2 detaillierter erläutert.

Die Aufnahmevorrichtung 6 weist eine koaxial zur Schwenkachse 12 angeordnete Achse 32 auf. Diese Achse 32 ist in der Schwenklagereinheit 28 aufgenommen und kann relativ zu dieser mit Hilfe des Schwenkantriebs 30 verschwenkt werden, so dass die Aufnahmevorrichtung 6 mit dem Schleifband 8 in in Figur 1 mit Bezugszeichen 33 bezeichneten Schwenkrichtungen verschwenkbar ist.

Die Aufnahmevorrichtung 6 weist einen in Figur 2 nicht dargestellten Schleifbandantrieb auf, mit dem das Schleifband 8 in Umlauf gehalten werden kann. Das Schleifband 8 verläuft entlang einer durch Lauf- und Umlenkrollen vorgegebenen Bahn und ist zwischen den aus der Aufnahmevorrichtung 6 hervorstehenden Laufrollen 40 und 42 zusätzlich durch eine Kontaktrolle 50 geführt.

Die Kontaktrolle 50 ist mit einer Übertragungsplatte 52 und mit einer Übertragungsstange 54, die koaxial zur Schwenkachse 12 angeordnet ist, gekoppelt. Die Übertragungsstange 54 wirkt mit einer Wippe 56 zusammen, die an einem Wippenlager 58 gelagert ist, wobei die Wippe 56 einen Schalter 60 betätigt.

Zur Bearbeitung des Werkstücks 4 kann dieses rotierend angetrieben werden, so dass es um die Rotationsachse 62 herum in mit 64 bezeichneten Richtungen rotiert. Das Schleifband 8 kann durch den Schleifantrieb in Umlauf gebracht werden, wobei die Kontaktrolle 50 das Schleifband 8 gegen die Oberfläche des Werkstücks 4 drückt.

Um das Werkstück 4 entlang seiner gesamten Länge bearbeiten zu können, kann der Vertikalträger 16 über den Support 14 mit Hilfe des (nicht dargestellten) Verfahrantriebs in mit Bezugszeichen 10 bezeichneter Richtung verfahren werden. Vor Beginn der Bearbeitung des Werkstücks 4 oder während der Bearbeitung des Werkstücks 4 kann die Aufnahmevorrichtung 6 zusammen mit dem Schleifband 8 mit Hilfe des Schwenkantriebs 30 und der Schwenklagereinheit 28 in mit Bezugszeichen 33 bezeichneter Richtung verschwenkt werden. Somit kann der Winkel, der zwischen der Laufrichtung des Schleifbands 8 und der Rotationsachse 62 des Werkstücks 4 eingeschlossen ist, abweichend von dem in Figuren 1 und 2 dargestellten rechten Winkel ein beliebiger Winkel zwischen 0 und 90° sein.

Falls es erwünscht ist, für die Einrichtung der Maschine 2 den Durchmesser des Werkstücks 4 zu erfassen, kann mit Hilfe des Trägerantriebs 18 die Aufnahmevorrichtung 6 soweit in Y-Achsenrichtung 22 verschoben werden, bis das an der Kontaktrolle 50 anliegende Schleifband 8 in Kontakt mit dem Werkstück 4 tritt. Hierdurch wird die Übertragungsstange 54 relativ zur Aufnahmevorrichtung 6 in Richtung auf die Schwenklagereinheit 28 bewegt und über die angelenkte Wippe 56 der Schalter 60 betätigt. Auf diese Weise kann ein Referenzpunkt für die Bearbeitung des Werkstücks 4 ermittelt werden, woraufhin sich die Bearbeitung des Werkstücks 4 anschließen kann.

## Patentansprüche

1. Maschine (2) zur Bandschleifbearbeitung von Werkstückoberflächen eines Werkstücks (4), mit einer Aufnahmevorrichtung (6) für ein umlaufendes Schleifband (8), wobei ein Antrieb vorgesehen ist, mit dem das Werkstück (4) rotierend antreibbar ist, wobei die Aufnahmevorrichtung (6) und das Schleifband (8) um eine zur Rotationsachse (62) des Werkstücks (4) senkrechte Achse (12) verschwenkbar sind, **dadurch gekennzeichnet, dass** die Aufnahmevorrichtung (6) entlang eines geradlinigen Verfahrwegs (10) parallel zu einer zu bearbeitenden Werkstückoberfläche verfahrbar ist und dass ein Antrieb (30) vorgesehen ist, mit dem die Aufnahmevorrichtung (6) zur Erzeugung einer in der Werkstückoberfläche auszubildenden Kreuzschliffstruktur um die Achse (12) verschwenkbar ist.

2. Maschine (2) nach Anspruch 1, **dadurch gekennzeichnet, dass** die Bandschleifbearbeitung durch Einstellung des Anstellwinkels des Schleifbands (8) und/oder der Bewegungsgeschwindigkeit der Aufnahmevorrichtung (6) und/oder der Bewegungsgeschwindigkeit des Werkstücks (4) und/oder der Umlaufgeschwindigkeit des Werkstücks (4) beeinflussbar ist.

3. Maschine (2) nach einem der vorhergehenden Ansprüche, **dadurch gekennzeichnet, dass** die Aufnahmevorrichtung (6) und das Schleifband (8) während der Bewegung entlang des Verfahrwegs (10) verschwenkbar sind.

4. Maschine (2) nach einem der vorhergehenden Ansprüche, **dadurch gekennzeichnet, dass** die Aufnahmevorrichtung (6) mittels eines Schwenklagers (28) schwenkbar gelagert ist.

5. Maschine (2) nach Anspruch 4, **dadurch gekennzeichnet, dass** die Schwenkachse (12) des Schwenklagers (28) die Rotationsachse (62) des Werkstücks (4) schneidet.

6. Maschine (2) nach Anspruch 4, **dadurch gekennzeichnet, dass** die Schwenkachse (12) des Schwenklagers (28) windschief zur Rotationsachse (62) des Werkstücks (4) verläuft.

7. Maschine (2) nach einem der Ansprüche 1 bis 6, **dadurch gekennzeichnet, dass** das Schwenklager (28) in die Aufnahmevorrichtung (6) integriert ist.

8. Maschine (2) nach einem der Ansprüche 1 bis 6, **dadurch gekennzeichnet, dass** das Schwenklager (28) außerhalb der Aufnahmevorrichtung (6) vorgesehen ist.

9. Maschine (2) nach einem der vorhergehenden Ansprüche, **dadurch gekennzeichnet, dass** die Aufnahmevorrichtung (6) innerhalb eines Winkels von 180° stufenlos verstellbar ist.

10. Maschine (2) nach Anspruch 9, **dadurch gekennzeichnet, dass** der Winkel symmetrisch d.h. von ± 90° zum Verfahrweg (10) angeordnet ist.

11. Maschine (2) nach einem der vorhergehenden Ansprüche, **dadurch gekennzeichnet, dass** die Aufnahmevorrichtung (6) ein Kontaktelement (50) aufweist, das das Schleifband (8) in Richtung auf die zu bearbeitende Werkstückoberfläche des Werkstücks (4) drückt.

12. Maschine (2) nach Anspruch 11, **dadurch gekennzeichnet, dass** das Kontaktelement nachgiebig oder starr ausgebildet ist.

13. Maschine (2) nach Anspruch 11 oder 12, **dadurch gekennzeichnet, dass** das Kontaktelement (50) an einer Wippe (56) gelagert ist.

14. Maschine (2) nach einem der Ansprüche 11 bis 13, **dadurch gekennzeichnet, dass** der Anpressdruck des Kontaktelements (50) einstellbar ist.

15. Maschine (2) nach Anspruch 14, **dadurch gekennzeichnet, dass** die Einstellung des Anpressdrucks über pneumatisch und/oder hydraulisch betätigbare Zylinder erfolgt.

16. Maschine (2) nach einem der vorhergehenden Ansprüche, **dadurch gekennzeichnet, dass** die Lage und/oder Position der Kontaktstelle von Schleifband (8) und Werkstück (4) einstellbar ist.

17. Maschine (2) nach Anspruch 16, **dadurch gekennzeichnet, dass** die Aufnahmevorrichtung (6) in Umfangsrichtung um eine Werkstückachse (62) des Werkstücks (4) herum positionierbar ist.

18. Verfahren zum Betrieb einer Maschine (2) nach einem der vorhergehenden Ansprüche, wobei die Aufnahmevorrichtung (6) entlang des Werkstücks (4) verfahren wird, wobei das Werkstück (4) mittels des Schleifbandes (8) bearbeitet wird, **dadurch gekennzeichnet, dass** der Schwenkwinkel der Aufnahmevorrichtung (6) entlang des Verfahrwegs (10) und/oder an den Endpunkten des Verfahrwegs verändert wird.

19. Verfahren zum Betrieb einer Maschine (2) nach einem der Ansprüche 1 bis 17, wobei in einem ersten Schritt die Aufnahmevorrichtung (6) in einer ersten Richtung entlang des Werkstücks (4) verfahren wird, wobei in einem zweiten Schritt die Aufnahmevorrichtung (6) in einer zur ersten Richtung entgegengesetzten zweiten Richtung verfahren wird, wobei während des ersten und des zweiten Schritts das Werkstück (4) mittels des Schleifbandes (8) bearbeitet wird, **dadurch gekennzeichnet, dass** die Schwenkwinkel der Aufnahmevorrichtung (6) während des ersten und zweiten Schritts voneinander unterschiedlich eingestellt werden.

20. Verfahren nach Anspruch 18 oder 19, wobei die Verfahrbewegung in einer ersten Richtung oder in zwei zueinander entgegengesetzten Richtungen wiederholt wird, **dadurch gekennzeichnet, dass** jeweils unterschiedliche oder abwechselnd voneinander verschiedene Schwenkwinkel eingestellt werden.

21. Verfahren nach einem der Ansprüche 18 bis 20, **dadurch gekennzeichnet, dass** die Veränderung des Schwenkwinkels erfolgt, während das Schleifband (8) in Kontakt mit dem Werkstück (4) steht und/oder während das Schleifband (8) von dem Werkstück (4) beabstandet ist.

22. Verfahren nach einem der Ansprüche 18 bis 21, **dadurch gekennzeichnet, dass** die Einstellung des Schwenkwinkels in Abhängigkeit der Verfahrgeschwindigkeit der Aufnahmevorrichtung (6) und/oder der Rotationsgeschwindigkeit des Werkstücks (4) erfolgt.

## Claims

1. Machine (2) for machining workpiece surfaces of a workpiece (4) by belt grinding, having a receptacle (6) for a revolving abrasive belt (8), a drive mechanism being provided, with which the workpiece (4) can be rotationally driven, the receptacle (6) and the abrasive belt (8) being pivotable about an axis (12) perpendicular to the axis of rotation (62) of the workpiece (4), **characterised in that** the receptacle (6) can move along a linear path of travel (10) parallel to a workpiece surface to be machined and **in that** a drive mechanism (30) is provided with which the receptacle (6) is pivotable about the axis (12) for producing a cross-grinding structure to be formed in the workpiece surface.

2. Machine (2) according to claim 1, **characterised in that** the belt grinding machining can be influenced by adjusting the set angle of the abrasive belt (8) and/or the speed of movement of the receptacle (6) and/or the speed of movement of the workpiece (4) and/or the speed of rotation of the workpiece (4).

3. Machine (2) according to any one of the preceding claims, **characterised in that** the receptacle (6) and the abrasive belt (8) can be pivoted during the movement along the path of travel (10).

4. Machine (2) according to any one of the preceding claims, **characterised in that** the receptacle (6) is pivotably mounted by a pivot bearing (28).

5. Machine (2) according to claim 4, **characterised in that** the pivot axis (12) of the pivot bearing (28) intersects the axis of rotation (62) of the workpiece (4).

6. Machine (2) according to claim 4, **characterised in that** the pivot axis (12) of the pivot bearing (28) extends at an inclination to the axis of rotation (62) of the workpiece (4).

7. Machine (2) according to any one of claims 1 to 6, **characterised in that** the pivot bearing (28) is integrated into the receptacle (6).

8. Machine (2) according to any one of claims 1 to 6, **characterised in that** the pivot bearing (28) is provided outside of the receptacle (6).

9. Machine (2) according to any one of the preceding claims, **characterised in that** the receptacle (6) is continuously adjustable within an angle of 180°.

10. Machine (2) according to claim 9, **characterised in that** the angle is arranged symmetrically, i.e. at 90°, to the path of travel (10).

11. Machine (2) according to any one of the preceding claims, **characterised in that** the receptacle (6) has a contact element (50) that pushes the abrasive belt (8) in the direction of the workpiece surface to be machined of the workpiece (4).

12. Machine (2) according to claim 11, **characterised in that** the contact element is resilient or rigid in construction.

13. Machine (2) according to either claim 11 or claim 12, **characterised in that** the contact element (50) is mounted on a rocker (56).

14. Machine (2) according to any one of claims 11 to 13, **characterised in that** the bearing pressure of the contact element (50) can be adjusted.

15. Machine (2) according to claim 14, **characterised in that** the bearing pressure is adjusted by cylinders that can be pneumatically and/or hydraulically actuated.

16. Machine (2) according to any one of the preceding claims, **characterised in that** the location and/or position of the contact point of the abrasive belt (8) and the workpiece (4) can be adjusted.

17. Machine (2) according to claim 16, **characterised in that** the receptacle (6) can be positioned around a workpiece axis (62) of the workpiece (4) in a circumferential direction.

18. Method for operating a machine (2) according to any one of the preceding claims, wherein the receptacle (6) is moved along the workpiece (4), wherein the workpiece (4) is machined by means of the abrasive belt (8), **characterised in that** the pivot angle of the receptacle (6) is altered along the path of travel (10) and/or at the end points of the path of travel.

19. Method for operating a machine (2) according to any one of claims 1 to 17, wherein in a first step the receptacle (6) is moved in a first direction along the workpiece (4), wherein in a second step the receptacle (6) is moved in a second direction counter to the first direction, wherein during the first and the second step the workpiece (4) is machined by means of the abrasive belt (8), **characterised in that** the pivot angles of the receptacle (6) are set differently from each other during the first and the second step.

20. Method according to either claim 18 or claim 19, wherein the travelling movement is repeated in a first direction or in two directions counter to each other, **characterised in that** pivot angles are set that differ respectively or vary from each other alternately.

21. Method according to any one of claims 18 to 20, **characterised in that** the pivot angle is altered when the abrasive belt (8) is in contact with the workpiece (4) and/or when the abrasive belt (8) is spaced from the workpiece (4).

22. Method according to any one of claims 18 to 21, **characterised in that** the pivot angle is set as a function of the speed of travel of the receptacle (6) and/or the speed of rotation of the workpiece (4).

## Revendications

1. Machine (2) à poncer à bande de la surface d'une pièce(4), avec un dispositif de logement (6) pour une bande abrasive sans fin (8), dans laquelle il est prévu un mécanisme d'entraînement au moyen duquel la pièce(4) peut être entraînée en rotation, le dispositif de logement (6) et la bande abrasive (8) pouvant pivoter autour d'un axe (12) perpendiculaire à l'axe de rotation (62) de la pièce(4), **caractérisée en ce que** le dispositif de logement (6) peut se déplacer le long d'une course de déplacement rectiligne (10) parallèlement à la surface d'une pièce à usiner et **en ce qu'**il est prévu un mécanisme d'entraînement (30) au moyen duquel le dispositif de logement (6) peut pivoter autour de l'axe (12) de façon à produire une structure à passes croisées que l'on veut former sur la surface de la pièce d'oeuvre.

2. Machine (2) selon la revendication 1, **caractérisée en ce que** l'on peut agir sur l'opération de ponçage à la bande en ajustant l'angle d'attaque de la bande abrasive (8) et/ou la vitesse de déplacement du dispositif de logement (6) et/ou la vitesse de déplacement de la pièce(4) et/ou la vitesse de rotation de la pièce(4).

3. Machine (2) selon l'une des revendications précédentes, **caractérisée en ce que** le dispositif de logement (6) et la bande abrasive (8) peuvent pivoter pendant le mouvement le long de la course de déplacement (10).

4. Machine (2) selon l'une des revendications précédentes, **caractérisée en ce que** le dispositif de logement (6) est supporté en rotation au moyen d'un palier oscillant (28).

5. Machine (2) selon la revendication 4, **caractérisée en ce que** l'axe de pivotement (12) du palier oscillant (28) coupe l'axe de rotation (62) de la pièce(4).

6. Machine (2) selon la revendication 4, **caractérisée en ce que** l'axe de pivotement (12) du palier oscillant (28) s'étend obliquement par rapport à l'axe de rotation (62) de la pièce(4).

7. Machine (2) selon l'une des revendications 1 à 6, **caractérisée en ce que** le palier oscillant (28) est intégré dans le dispositif de logement (6).

8. Machine (2) selon l'une des revendications 1 à 6, **caractérisée en ce que** le palier oscillant (28) est prévu à l'extérieur du dispositif de logement (6).

9. Machine (2) selon l'une des revendications précédentes, **caractérisée en ce que** le dispositif de logement (6) peut se déplacer en continu à l'intérieur d'un angle de 180°.

10. Machine (2) selon la revendication 9, **caractérisée en ce que** l'angle est disposé symétriquement, c'est-à-dire à ± 90°, par rapport à la course de déplacement (10).

11. Machine (2) selon l'une des revendications précédentes, **caractérisée en ce que** le dispositif de logement (6) présente un élément de contact (50) qui appuie sur la bande abrasive (8) en direction de la surface à usiner de la pièce(4).

12. Machine (2) selon la revendication 11, **caractérisée en ce que** l'élément de contact est réalisé avec une configuration flexible ou rigide.

13. Machine (2) selon la revendication 11 ou la revendication 12, **caractérisée en ce que** l'élément de contact (50) est supporté sur une bascule (56).

14. Machine (2) selon l'une des revendications 11 à 13, **caractérisée en ce que** la pression d'appui de l'élément de contact (50) est réglable.

15. Machine (2) selon la revendication 14, **caractérisée en ce que** le réglage de la pression d'appui se fait au moyen de vérins à commande pneumatique et/ou hydraulique.

16. Machine (2) selon l'une des revendications précédentes, **caractérisée en ce que** l'emplacement et/ou la position du point de contact de la bande abrasive (8) et de la pièce(4) est réglable.

17. Machine (2) selon la revendication 16, **caractérisée en ce que** le dispositif de logement (6) peut être positionné dans le sens de la circonférence autour d'un axe (62) de la pièce(4).

18. Procédé d'exploitation d'une machine (2) selon l'une des revendications précédentes, dans lequel le dispositif de logement (6) se déplace le long de la pièce(4) et la pièce(4) est usinée au moyen de la bande abrasive (8), **caractérisé en ce que** l'angle de pivotement du dispositif de logement (6) varie le long de la course de déplacement (10) et/ou aux extrémités de la course de déplacement.

19. Procédé d'exploitation d'une machine (2) selon l'une des revendications 1 à 17, dans lequel, dans une première étape, le dispositif de logement (6) est déplacé dans une première direction le long de la pièce(4), dans une deuxième étape le dispositif de logement (6) est déplacé dans une deuxième direction opposée à la première, la pièce(4) étant usinée au moyen de la bande abrasive (8) pendant la première et la deuxième étape, **caractérisé en ce que** l'angle de pivotement du dispositif de logement (6) est réglé à des valeurs différentes l'une de l'autre pendant la première étape et pendant la deuxième étape.

20. Procédé selon la revendication 18 ou la revendication 19, dans lequel le mouvement de déplacement est répété dans une première direction ou dans deux directions opposées, **caractérisé en ce que** les angles de pivotement sont ajustés à chaque fois ou de temps en temps à des valeurs différentes.

21. Procédé selon l'une des revendications 18 à 20, **caractérisé en ce que** la modification de l'angle de pivotement se fait pendant que la bande abrasive (8) est en contact avec la pièce(4) et/ou pendant que la bande abrasive (8) est écartée de la pièce(4).

22. Procédé selon l'une des revendications 18 à 21, **caractérisé en ce que** le réglage de l'angle de pivotement se fait en fonction de la vitesse de déplacement du dispositif de logement (6) et/ou en fonction de la vitesse de rotation de la pièce(4)
